# EUROPÄISCHE PATENTANMELDUNG

(11) **EP 0 049 541 A1**
(43) Veröffentlichungstag der Anmeldung: **14.04.1982**
(21) Anmeldenummer: 81201034.6
(22) Anmeldetag: 16.09.1981
(51) Int. Cl.: F27D 15/02, F27B 21/06, C22B 1/26, F16J 15/16

(54) **Vorrichtung zur thermischen Behandlung von stückigem Gut in umlaufenden Trögen mit gasdurchlässigen Böden**

(30) Priorität: 02.10.1980 DE 3037222
(71) Anmelder: TKV Transportanlagen- Konstruktions- und Vertriebs-Gesellschaft mbH, D-6380 Bad Homburg (DE)
(72) Erfinder: Möller, Klaus, Dr., D-6238 Hofheim-Langenhain (DE)
(74) Vertreter: Fischer, Ernst, Dr.

(57) **Zusammenfassung**

Anmeldungsgemässe Vorrichtungen, bei denen die Behandlung mittels hindurchgeleiteter Gase erfolgt, und die insbesondere zum Kühlen und Trocknen verwendet werden, bestehen aus einem umlaufenden Band von Trögen (17) mit gasdurchlässigen Bodenplatten, die mittels Laufrädern (19) auf Schienen (20) abgestützt werden und auf den Schienen (20) laufen, unter und/oder über den Bodenplatten angeordneten Gashauben (23), und an den Gashauben (23) befestigten Schfeifdichtungen (1) aus flexiblem Material zur Abdichtung der Spalte zwischen den mit Material (22) beladenen Trögen (17) und den Gashauben (23). Zur Verhinderung der Zerstörung der Dichtungen (1) und zur Erzielung eines geringen Reibschlusses auf die Tröge (17) werden die Schleifdichtungen (1) mit ihren freien Enden stumpf gegen die Tröge (17) gesetzt, die außerhalb der Befestigung (3a, 3b) mit den Gashauben (8, 23) liegenden Teile (9) der Schleifdichtungen (1) in Abständen geschnitten, wobei jeder Schnitt (10) - in Laufrichtung der Tröge gesehen - am freien Ende der Schleifdichtung (1) hinter seinem Einspannpunkt (12) in der Befestigung (3a, 3b) an der Gashaube (8, 23) beginnt und zu den Längsseiten der Schleifdichtungen (1) unter einem Winkel ungleich 90° verläuft.

## Beschreibung

Die Erfindung betrifft eine Vorrichtung zur thermischen Behandlung von stückigem Material mittels hindurchgeleiteter Gase, insbesondere zum Kühlen und Trocknen, bestehend aus einem umlaufenden Band von Trögen mit gasdurchlässigen Bodenplatten, die mittels,Laufrädern auf Schienen abgestützt werden und auf den Schienen laufen, unter und/oder über den Bodenplatten angeordneten Gashauben und an den Gashauben befestigten Schleifdichtungen aus flexiblem Material zur Abdichtung der Spalte zwischen den mit Material beladenen Trögen und den Gashauben.

Heißes Schüttgut, insbesondere von Sintermaschinen abgeworfener Sinter, muß vor dem Weitertransport, der im allgemeinen auf Gummibändern erfolgt, abgekühlt werden. Dies geschieht in vielen Fällen aus Platzgründen in Rundkühlern oder sonst auf geraden Kühlern. Dabei wird Kühlluft durch die gasdurchlässigen Böden und das darauf liegende Material von unten oder oben gedrückt oder gesaugt. Zur Vermeidung des Austrittes von Kühlluft oder des Eindringens von Falschluft ist es erforderlich, den Spalt zwischen den stationären Gashauben über oder unter dem wandernden Band der Tröge und den Trögen bzw. deren Tragkonstruktion abzudichten. Dies gilt auch für Wärmebehandlungen auf solchen Apparaten, wie z. B. das Trocknen von Material mittels heißer Gase.

Aus der DE-PS 11 97 482 ist ein Rundkühler bekannt, bei dem die Zufuhr der Kühlluft unter Druck von unten erfolgt. Der Spalt zwischen dem Traggerüst der Tröge und den Windkästen wird durch Dichtungsmanschetten abgedichtet, die an dem Traggerüst befestigt sind, sich nach unten erstrecken und an der oberen Kante von Dichtplatten schleifen, die an den Windkästen befestigt sind. Die Dichtungsmanschetten müssen gegen den unter den Trögen herrschenden Überdruck mit einer Vorspannung an die Dichtplatten angedrückt werden. Die Laufrollen und Schienen liegen innerhalb der Dichtung im Staub.

Aus der DE-PS 10 68 469 ist ein Rundkühler bekannt, bei dem die Kühlluft von oben durchgesaugt wird. Der Spalt wird durch Schleifplatten abgedichtet, die an der Gashaube befestigt sind und außen an den Seitenteilen der Tröge anliegen.

Aus der DE-OS 28 44 227 ist ein Rundkühler bekannt, bei dem die Kühlluft unter Druck von unten zugeführt wird. An den Windkästen sind kreisringförmige, biegbare Segmente befestigt, unter deren Innenrand Dichtleisten befestigt sind. Die Dichtleisten werden durch ihr Gewicht gegen den Druck der Kühlluft auf einen Flansch am Traggerüst der Tröge gezogen.

Aus der US-PS 28 78 009 ist ein gerader Sinterkühler bekannt, bei dem die Kühlluft von oben durchgesaugt wird. Der Spalt wird durch flexible Dichtungsstreifen abgedichtet, die an der Gashaube befestigt sind und bogenförmig auf Flansche an den Seitenwänden der Tröge gedrückt werden. Flexible Dichtungsstreifen, die bogenförmig auf die Tröge gedrückt werden, sind auch für gerade Sintermaschinen bekannt (DE-OS 24 35 158, DE-AS 11 17 882).

Diese Dichtungen unterliegen einem starken Verschleiß und üben, insbesondere wenn sie nicht aus metallischen Stoffen, sondern aus elastischen Stoffen bestehen, einen starken Reibschluß auf die Tröge bzw. deren Tragkonstruktion aus. Außerdem schwankt der geometrische Lauf des Bandes der Tröge sowohl in vertikaler als auch in horizontaler Richtung. Dies ist besonders bei runden Aggregaten der Fall. Dadurch werden die elastischen Dichtungen verworfen und abgerissen, während metallische Dichtungen deformiert werden.

Der Erfindung liegt die Aufgabe zugrunde, eine Dichtung zu schaffen, die auch bei Schwankungen des Laufes der Tröge in vertikaler und horizontaler Richtung nicht zerstört wird und einen geringen Reibschluß auf die Tröge ausübt.

Die Lösung dieser Aufgabe erfolgt erfindungsgemäß dadurch, daß die Schleifdichtungen mit ihren freien Enden stumpf gegen die Tröge gesetzt werden, die außerhalb der Befestigung mit den Gashauben liegenden Teile der Schleifdichtungen in Abständen geschnitten sind, wobei jeder Schnitt - in Laufrichtung der Tröge gesehen - am freien Ende der Schleifdichtung hinter seinem Einspannpunkt in der Befestigung an der Gashaube beginnt, und zu den Längsseiten der Schleifdichtungen unter einen Winkel ungleich 90° verläuft.

Die Tröge bestehen im allgemeinen aus einer Tragkonstruktion, welche die gasdurchlässigen Bodenplatten und die Seitenwände der Tröge trägt. Bei geraden Bändern bildet ein Trog im allgemeinen eine starre Einheit und der Abwurf des Materials erfolgt an der Umlenkstelle der Tröge vom Ober- in das Untertrum. Bei runden Bändern bilden die Tröge einen Kreisring und der Abwurf erfolgt durch Absenkungen der Schienen. Die Tröge sind an einem Ende mit der starren Tragkonstruktion mit einer Drehachse verbunden und laufen mit den am anderen Ende befestigten Laufrädern in die Schienenabsenkung, wodurch die Entladung erfolgt. Dabei kann nur der Boden abgesenkt werden, wenn die Seitenwände nicht mit dem Boden starr verbunden sind. Wenn die Dichtung zwischen einer unterhalb des Bandes angeordneten Gashaube und den Trögen erfolgt, ist sie zwischen den Laufrollen angeordnet, so daß diese nicht eingeschlossen sind. Wenn die Dichtung zwischen einer oberhalb des Bandes angeordneten Gashaube und den Trögen erfolgt, ist sie zwischen der Gashaube und der Oberseite der Seitenteile der Tröge angeordnet. Die Schleifdichtungen bestehen aus Platten aus elastischem Material wie z. B. Elastomere. Die Platten müssen eine solche Stabilität haben, daß sie bei einer Einspannung am unteren Ende in senkrechter Richtung stehen bleiben. Die Befestigung der Platten an den Gashauben erfolgt mittels einer Halterung. Zweckmäßigerweise werden die Platten erst in die Halterung eingespannt und dann die gesamte Vorrichtung an den Gashauben befestigt. Dadurch läßt sich der Abstand zwischen den Trögen und dem freien, geschnittenen Ende der Schleifdichtungen genau und einfach einstellen. Das freie Ende der Schleifdichtungen wird entweder auf ein Dichtmaß von etwa 0,5 mm zu den Trögen eingestellt oder bis an die Tröge geschoben. Im letzteren Fall stellt sich dann bei Schwankungen im Lauf der Tröge das geringstmögliche Dichtmaß ein.

Eine vorzugsweise Ausgestaltung besteht darin, daß der Beginn des Schnittes in der senkrechten Projektion über oder hinter dem Einspannpunkt der neutralen Phase des zwischen zwei Schnitten liegenden Teiles der Schleifdichtung liegt. Die neutrale Phase der parallelogrammförmigen Teile der Schleifdichtungen zwischen zwei benachbarten Schnitten liegt etwa in der Mittellinie des Parallelogramms. Die Lage des Beginns des Schnittes hinter dem Einspannpunkt der neutralen Phase ist wieder in Laufrichtung der Tröge gesehen. Dadurch wird die Beanspruchung der Schleifdichtung beim Kontakt mit den Trögen sehr gering gehalten.

Eine vorzugsweise Ausgestaltung besteht darin, daß der stumpfe Winkel des Schnittes zu den Längsseiten der Schleifdichtung größer als 135° ist. Dadurch wird die Beanspruchung der Schleifdichtung beim Kontakt mit den Trögen sehr gering gehalten.

Eine vorzugsweise Ausgestaltung besteht darin, daß bei einem Rundkühler die Tröge aus e nem kreisringförmigen Traggerüst und an dem Traggerüst befestigten gasdurchlässigen Bodenplatten bestehen, die zur Entleerung in Schienenabsenkungen der beiden kreisförmigen Schienen nach unten geklappt werden, Gashauben zur Zufuhr von Kühlluft unter dem Traggerüst und den Bodenplatten angeordnet sind, die Schleifdichtungen an den Gashauben befestigt sind und mit ihren freien Enden gegen die Unterseite des Traggerüstes drücken. Diese Ausgestaltung macht die Dichtung insbesondere für runde Kühler mit Schienenabsenkungen an der Entladestelle geeignet. Die bei runden Kühlern relativ großen Schwankungen sowohl in horizontaler als auch in vertikaler Richtung können ohne Verwerfung und Zerstörung der Schleifdichtung abgefangen werden, und auch die Unterbrechung an der Entladestelle ergibt keine Schwierigkeit.

Die Erfindung wird an Hand der Figuren näher erläutert.

Fig. 1 ist ein teilweiser Querschnitt durch einen Trog eines Rundkühlers mit absenkbarer Bodenplatte und Zufuhr der Kühlluft unter Druck von unten;
Fig. 2 ist eine Seitenansicht einer Schleifdichtung in einer Halterung;
Fig. 3 ist ein Schnitt A - B in Fig. 1;
Fig. 4 ist eine Draufsicht auf eine Schleifdichtung.

Die Schleifdichtung 1 ist mit ihrem unteren Teil 2 in der Halterung zwischen den Blechen 3a und 3b mit Hilfe eines Abstandshalters 4 und Schrauben 5 eingespannt. Das Blech 3a hat ein Langloch 6 und wird mittels Schrauben 7 an der Gashaube 8 befestigt. Die Schrauben sind nicht dargestellt. Der außerhalb der Halterung 3a, 3b liegende Teil 9 der Schleifdichtung 1 ist in Abständen mit parallel verlaufenden Schnitten 10 versehen. Der Beginn 11 jedes Schnittes 10 am freien Ende der Schleifdichtung 1 liegt - in Laufrichtung der Tröge gesehen - hinter seinem Einspannpunkt 12 in der Halterung 3a, 3b und in der senkrechten Projektion 13 über dem Einspannpunkt 14 der neutralen Phase 15 in der Halterung 3a, 3b. Die Schnitte 10 sind zu den Längsseiten der Schleifdichtung 1 mit stumpfen Winkeln Of, von größer als 135° angeordnet (Fig. 4). Das freie Ende der Schleifdichtung 1 wird stumpf ohne Druck unter dem Traggerüst 16 der Tröge 17 angeordnet. Bei einer Berührung mit den Trögen 17 kann die Schleifdichtung in Richtung der Pfeile ausweichen. Das Traggerüst 16 wird über die Achsen 18 und Laufrollen 19 auf den Schienen 20 abgestützt. Auf dem Traggerüst 16 sind die Tröge 21 angeordnet, in denen das Material 22 liegt (die Tröge sind in der Höhe abgeschnitten dargestellt). Aus der Gashaube 23 wird die Kühlluft von unten unter Druck nach oben durch das Material 22 gedrückt. Die Vorteile der Erfindung bestehen darin, daß die Schleifdichtung den Schwankungen der Tröge sowohl in vertikaler als auch in horizontaler Richtung selbstschützend ausweicht und dadurch nicht durch Verwerfungen zerstört wird, und daß die Dichtung in einfacher Weise hergestellt und auf das Dichtmaß eingestellt werden kann.

## Patentansprüche

1. Vorrichtung zur thermischen Behandlung von stückigem Material mittels hindurchgeleiteter Gase, insbesondere zum Kühlen und Trocknen, bestehend aus einem umlaufenden Band von Trögen mit gasdurchlässigen Bodenplatten, die mittels Laufrädern auf Schienen abgestützt werden und auf den Schienen laufen, unter und/oder über den Bodenplatten angeordneten Gashauben, und an den Gashauben befestigten Schleifdichtungen aus flexiblem Material zur Abdichtung der Spalte zwischen den mit Material beladenen Trögen und den Gashauben, dadurch gekennzeichnet, daß die Schleifdichtungen mit ihren freien Enden stumpf gegen die Tröge gesetzt werden, die außerhalb der Befestigung mit den Gashauben liegenden Teile der Schleifdichtungen in Abständen geschnitten sind, wobei jeder Schnitt - in Laufrichtung der Tröge gesehen - am freien Ende der Schleifdichtung hinter seinem Einspannpunkt in der Befestigung an der Gashaube beginnt und zu den Längsseiten der Schleifdichtungen unter einem Winkel ungleich 90° verläuft.

2. Vorrichtung nach Anspruch 1, dadurch gekennzeichnet. daß der Beginn des Schnittes in der senkrechten Projektion über oder hinter dem Einspannpunkt der neutralen Phase des zwischen zwei Schnitten liegenden Teiles der Schleifdichtung liegt.

3. Vorrichtung nach Anspruch 1 oder 2, dadurch gekennzeichnet, daß der stumpfe Winkel des Schnittes zu den Längsseiten der Schleifdichtung größer als 135° ist.

4. Vorrichtung nach einem der Ansprüche 1 bis 3, dadurch gekennzeichnet, daß bei einem Rundkühler die Tröge aus einem kreisringförmigen Traggerüst und an dem Traggerüst befestigten gasdurchlässigen Bodenplatten bestehen, die zur Entleerung in Schienenabsenkungen der beiden kreisförmigen Schienen nach unten geklappt werden, Gashauben zur Zufuhr von Kühlluft unter dem Traggerüst und den Bodenplatten angeordnet sind, die Schleifdichtungen an den Gashauben befestigt sind und mit ihren freien Enden gegen die Unterseite des Traggerüstes drücken.
